# EUROPÄISCHE PATENTSCHRIFT

(11) **EP 0 846 563 B1**
(45) Veröffentlichungstag und Bekanntmachung des Hinweises auf die Patenterteilung: **02.04.2003**
(21) Anmeldenummer: 97115972.8
(22) Anmeldetag: 13.09.1997
(51) Int. Cl.: B41J 3/407

(54) **Banddruckgerät**
Tape printer
Imprimante de rubans

(30) Priorität: 14.10.1996 GB 9621377
(43) Veröffentlichungstag der Anmeldung: 10.06.1998
(73) Patentinhaber: ESSELTE N.V., 9100 St. Niklaas (BE)
(72) Erfinder: Day, Robert Charles Lewis, Fullbourn, Cambridge CB1 5ER (GB); Halket, Andrew Buchanan, Cherry Hinton, Cambridge CB1 4GG (GB); Palmer, Mathew Richard, Cottenham, Cambridge CB4 4SB (GB); Sims, Charles Robert, Fowlmere, Royston, Hertfordshire SG8 7SD (GB)
(74) Vertreter: Style, Kelda Camilla Karen

(56) Entgegenhaltungen:
- EP-A- 0 107 434
- GB-A- 2 309 938
- US-A- 4 642 658
- US-A- 4 949 097

## Beschreibung

Die vorliegende Erfindung bezieht sich auf Banddruckgeräte. Sie bezieht sich auch auf Bandkassetten zur Bereitstellung eines Bandvorrates.

Bekannte Banddruckgeräte des Typs mit dem sich die vorliegende Erfindung im wesentlichen befaßt, sind in EP-A-322918 und EP-A-322919 (Brother Kogyo Kabushiki Kaisha) und EP-A-267890 (Varitronics) offenbart. Diese Banddruckgeräte beinhalten jeweils einen Kassettenaufnahmeraum zur Aufnahme einer Kassette oder Bandhalterungsgehäuses. In der EP-A-267890 enthält die Bandkassette ein Farbband und ein Substratband, wobei letzteres eine obere Bildempfangsschicht, die durch eine Klebstoffschicht an einer Rückseitenschicht befestigt ist, umfaßt. In der EP-A-322918 und EP-A-322919 enthält die Bandkassette ein Tintenfarbband, ein transparentes Bildempfangsband und ein doppelseitiges Klebeband, das an einer seiner klebstoffbeschichteten Flächen nach dem Drucken auf das Bildempfangsband aufgebracht wird, und das an seiner anderen, ebenfalls klebrigen Seite eine abziehbare Rückseitenschicht aufweist. Bei diesen beiden Geräten sind das Bildübertragungsmedium (Farbband) und das Bildempfangsband (Substrat) in derselben Kassette.

Die Anmelder der vorliegenden Erfindung haben einen anderen Typ eines Banddruckgerätes entwickelt, der z.B. in EP-A-573187 beschrieben ist. Bei diesem Druckgerät ist das Substratband ähnlich dem in EP-A-267890 beschriebenen, jedoch ist es in seiner eigenen Bandkassette enthalten, während das Farbband analog in einer eigenen Bandkassette enthalten ist.

Die bekannten Banddruckgeräte haben Eingabemittel, z.B. eine Tastatur, um dem Benutzer das Eingeben eines auszudruckenden Bildes zu ermöglichen. Im allgemeinen ist auch eine Anzeige vorgesehen, um dem Benutzer das eingegebene Bild oder Nachrichten anzuzeigen. Eine Schneideeinrichtung ist vorgesehen, um das Bildempfangsband, auf das ein Bild gedruckt wurde, vom Vorrat des Bildempfangsbandes zu trennen und somit ein Etikett zu definieren.

In den bekannten Banddruckgeräten verläuft das Bildempfangsband in Überlappung mit dem Farbband durch eine Druckzone, die aus einem festen Druckkopf und einer Druckwalze besteht, gegen die der Druckkopf gedrückt werden kann, um zu bewirken, daß ein Bild vom Farbband auf das Bildempfangsband übertragen wird. Dies wird gewöhnlich durch Thermodruck durchgeführt, wobei Druckelemente des Druckkopfs aufgeheizt werden und die Hitze bedingt, daß Tinte vom Farbband auf das Bildempfangsband übertragen wird. Diese Art des Druckens ist als Thermotransferdruck bekannt. Alternativ kann der Druckkopf in direkten Kontakt mit einem thermosensitiven Bildempfangsband sein, wobei ein Bild direkt auf das Bildempfangsband gedruckt wird, wenn der Druckkopf geheizt wird. In diesem Fall wird kein Farbband benötigt. Diese Art des Druckens ist als Thermodirektdruck bekannt. Es ist wünschenswert, daß ein Banddruckgerät in der Lage ist, ein Bild auf ein Bildempfangsband unter Verwendung eines Farbbandes zu drucken, und auch direkt auf ein thermisch-sensitives Bildempfangsband. Jedoch unterscheiden sich die zum Drucken auf thermisch-sensitives Bildempfangsband und auf Bildempfangsband mittels eines Farbbandes benötigten Druckkopfbetriebsparameter im allgemeinen. Dementsprechend wird das Banddruckgerät im allgemeinen zwei Betriebsmodi für den Druckkopf haben, abhängig davon, ob der Druckkopf per Direktdruck oder Thermotransferdruck ausführen soll.

Aus der US-A-4949097 ist ein Thermodrucker bekannt, der zwei Betriebsarten aufweist. Die eine Betriebsart ist ein Thermotransferdruck mit einem Farbband und die andere Betriebsart ist ein direkter Druck auf ein thermosensitives Material. Um zu bestimmen, ob eine Kassette mit Farbband in dem Drucker vorhanden ist, lehrt die US-A-4949097, daß ein Photosensor zur Verfügung gestellt werden muß. Des weiteren müssen Mittel vorhanden sein, die den Lichtstrahl des Photosensors unterbrechen. Diese Mittel sind jedoch nicht Teil des Druckers selbst sondern der Farbbandkassette. Das Farbband selbst weist noch Kennzeichnungen entlang der Seite des Farbbandes auf, die Informationen darüber geben, ob das Farbband monochromatisch oder ein farbiges Farbband ist. In einer weiteren Ausführungsform der Lehre gemäß der US-A-4949097 wird das Vorhandensein eines Farbbandes dadurch erkannt, daß das Farbband einen Erkennungsstreifen aufweist.

Die Aufgabenstellung war somit, das Banddruckgerät so zu konstruieren, daß es feststellen kann, ob der Druckkopf im Thermodirektdruckmodus oder im Thermotransferdruckmodus zu betreiben ist.

Nach einem ersten Aspekt der Erfindung ist ein Banddruckgerät zum Drucken eines Bildes auf ein Bildempfangsband vorgeschlagen, umfassend:
einen Thermodruckkopf zum Drucken eines Bildes auf das Bildempfangsband, der eine erste Betriebsart und eine zweite Betriebsart hat;
Aufnahmemittel, um in der ersten Betriebsart einen Vorrat an Bildempfangsband und einen Vorrat an Farbband zum Drucken eines Bildes auf das Bildempfangsband aufzunehmen, und in der zweiten Betriebsart einen Vorrat an thermosensitivem Bildempfangsband;
Antriebsmittel zum Antrieb des Farbbandes;
Steuermittel zur Steuerung des Thermodruckkopfes;
Detektionsmittel zum Detektieren, ob Farbband in den Aufnahmemitteln vorhanden oder abwesend ist, die eingerichtet sind, die Steuermittel mit einem Signal zu versorgen, das das Vorhandensein oder Fehlen eines Farbbandes anzeigt, wobei die Steuermittel eingerichtet sind, den Druckkopf in der ersten Betriebsart zu betreiben, wenn Farbband vorhanden ist, und in der zweiten Betriebsart, wenn kein Farbband vorhanden ist, wobei die Detektionsmittel eingerichtet sind, ein für die Bewegung des Farbbandes kennzeichnendes Merkmal zu detektieren, um festzustellen, ob Farbband vorhanden ist.

Somit kann anhand eines für die Bewegung des Farbbandes charakteristischen Merkmals festgestellt werden, ob Farbband vorhanden ist oder nicht und somit die Betriebsart des Druckkopfes festgelegt werden. Der Druckkopf kann somit eine erste Betriebsart haben, in der Thermotransferdruck ausgeführt wird, und eine zweite Betriebsart, in der Thermodirektdruck ausgeführt wird.

Das Farbband kann auf einer drehbaren Trägereinrichtung befestigt sein und die Detektionsmittel können zur Detektion eines für eine Drehbewegung der Trägereinrichtung kennzeichnenden Merkmals eingerichtet sein. In einer Ausführungsform der vorliegenden Erfindung hat die drehbare Trägereinrichtung eine erste Drehgeschwindigkeit, wenn Farbband vorhanden ist, und eine zweite Drehgeschwindigkeit, wenn kein Farbband vorhanden ist, und die Detektionseinrichtung ist zum Detektieren eines die Drehgeschwindigkeit der drehbaren Trägereinrichtung kennzeichnenden Merkmals eingerichtet.

Da die Detektionseinrichtung somit in der Lage ist, ein Merkmal zu detektieren, das ein Maß für die Drehgeschwindigkeit der drehbaren Trägereinrichtung ist und somit, ob Farbband vorhanden ist oder nicht, kann festgestellt werden, ob der Druckkopf die erste oder zweite Betriebsart haben soll.

In einer Ausführungsform der vorliegenden Erfindung wird die drehbare Trägereinrichtung durch Antriebsmittel angetrieben, wobei sich die drehbare Trägereinrichtung schneller dreht, wenn kein Farbband vorhanden ist, im Vergleich mit der Situation, wenn Farbband vorhanden ist. Die drehbare Trägereinrichtung kann zum Tragen von einer Aufwickeleinrichtung zum Aufwickeln des Farbbandes (wenn es vorhanden ist) eingerichtet sein. In einer bevorzugten Ausführungsform der vorliegenden Erfindung wird das Farbband am Druckkopf vorbeigeführt und sobald der Druckkopf ein Bild auf das Bildempfangsband gedruckt hat, wird das Farbband von der Aufwickeleinrichtung aufgenommen. Die Aufwickeleinrichtung kann in der Form eines Aufwickelrades gestaltet sein. Das Vorhandensein des Farbbandes auf der drehbaren Trägereinrichtung wirkt als Bremse und vermindert so die Drehgeschwindigkeit der angetriebenen Trägereinrichtung. Vorzugsweise ist die drehbare Trägereinrichtung über eine Rutschkopplung mit einem Antriebsrad der Antriebseinrichtung verbunden, wobei die Trägereinrichtung mit derselben Geschwindigkeit wie das Antriebsrad dreht, wenn kein Farbband vorhanden ist, und wenn Farbband vorhanden ist, die Rutschkopplung schlupft, so daß die drehbare Trägereinrichtung mit einer geringeren Geschwindigkeit als das Antriebsrad dreht.

Die Trägereinrichtung zum Abstützen des Vorrates an Farbband kann aber auch frei drehbar sein, so daß die drehbare Trägereinrichtung im wesentlichen still steht, wenn kein Farbband vorhanden ist, und sich dreht, wenn Farbband vorhanden ist. Der Vorrat des Farbbandes kann der unbenutzte Vorrat des Farbbandes sein, der nach und nach verwendet wird, um ein Bild auf das Bildempfangsband zu drucken. Es ist anzumerken, daß in einigen Ausführungsformen der vorliegenden Erfindung ein Aufwickelrad- und/oder ein Rad zum Halten eines Vorrates an Farbband vorgesehen sein kann. Merkmale der Trägereinrichtung für das eine oder andere oder beide dieser Räder oder der Räder als solche können verwendet werden, um festzustellen, ob Farbband vorhanden ist.

Das Rad für das Farbband kann auf der drehbaren Trägereinrichtung abgestützt sein und die Detektionseinrichtung kann eingerichtet sein, die Drehgeschwindigkeit des Rades zu überwachen, um ein kennzeichnendes Merkmal für die Drehgeschwindigkeit der Trägereinrichtung bereitzustellen. Das Rad kann den Vorrat des Farbbandes vor seiner Benutzung tragen oder den Vorrat des Farbbandes nach dem Drucken eines Bildes damit aufnehmen. Das Rad kann mit einer Oberfläche mit einer Vielzahl von Markierungen ausgestattet sein, wobei die Detektionseinrichtung zur Detektion der Markierungen eingerichtet ist, wenn sich das Rad mit der drehbaren Trägereinrichtung dreht, um einen Hinweis auf die Drehgeschwindigkeit bereitzustellen. Diese Markierungen können z.B. die Form reflektierender Markierungen durchsetzt mit weniger reflektierenden Abschnitten annehmen. Die Detektionseinrichtung kann die Form einer Lichtquelle und eines Lichtdetektors aufweisen, der zur Detektion der reflektierenden Markierungen eingerichtet ist.

Auf der drehbaren Trägereinrichtung kann eine Vorrichtung bereitgestellt sein, die mit der Trägereinrichtung rotiert und die Detektionseinrichtung kann zur Detektion der Drehung der Vorrichtung eingerichtet sein, um ein kennzeichnendes Merkmal der Drehgeschwindigkeit der drehbaren Trägereinrichtung bereitzustellen. Die Vorrichtung kann in der Form einer Scheibe mit einer Vielzahl von Markierungen sein und die Detektionseinrichtung kann zur Detektion der Markierungen eingerichtet sein, um ein kennzeichnendes Merkmal für die Drehgeschwindigkeit der Trägereinrichtung bereitzustellen, da die Scheibe mit der drehbaren Trägereinrichtung mitdreht. Die Markierungen können eine Vielzahl von Löchern in der Scheibe umfassen und die Detektionseinrichtung kann eine Lichtquelle und einen Detektor umfassen. Alternativ können die Markierungen reflektierende Bereiche, die mit weniger reflektierenden Bereichen durchsetzt sind, umfassen. Es ist anzumerken, daß jede geeignete Form elektromagnetischer Strahlungen in der Detektionseinrichtung verwendet werden kann und nicht nur sichtbares Licht.

Die Detektionseinrichtung kann eine bewegliche Vorrichtung umfassen, die eine erste Position einnimmt, wenn Farbband vorhanden ist, und eine zweite Position einnimmt, wenn kein Farbband vorhanden ist; und die Detektionseinrichtung kann zur Feststellung der Position der bewegbaren Vorrichtung eingerichtet sein. Die bewegbare Vorrichtung kann derart eingerichtet sein, daß sie sich in der zweiten Position befindet, wenn ein Vorrat an Farbband vorhanden ist und dabei ortsfest sein, und sich nur in die erste Position bewegen, wenn das Farbband durch die Antriebsmittel angetrieben wird. Da das Farbband durch die Antriebsmittel angetrieben wird, steigt die Spannung im Farbband, so daß die bewegbare Vorrichtung die zweite Position annimmt.

Die Detektionseinrichtung kann zum Detektieren eines für die vom Antriebsmittel verbrauchte Leistung kennzeichnenden Merkmals eingerichtet sein, wobei die Antriebsmittel normalerweise derart eingerichtet sind, daß die verbrauchte Leistung größer ist, wenn Farbband vorhanden ist, im Vergleich dazu, wenn kein Farbband vorhanden ist. Das für die Leistung des Antriebsmittels kennzeichnende Merkmal der Leistung der Antriebsmittel kann der von ihnen aufgenommene Antriebsstrom sein oder alternativ die Last, mit der die Antriebsmittel beaufschlagt sind. Die Last wird in der Regel größer sein, wenn Farbband vorhanden ist, im Vergleich damit, wenn kein Farbband vorhanden ist.

Zum besseren Verständnis der vorliegenden Erfindung und um zu zeigen, wie sie eingesetzt werden kann, wird nun als Beispiel auf die beiliegenden Zeichnungen verwiesen, in denen:
- Figur 1: eine Ansicht der Vorderseite eines Banddruckgerätes ist;
- Figur 2: eine Ansicht von zwei in das Banddruckgerät der Figur 1 eingesetzten Kassetten ist;
- Figur 3: eine erste Anordnung zum Feststellen der Betriebsart des Banddruckgerätes zeigt;
- Figur 4: eine zweite Anordnung zur Feststellung der Betriebsart des Banddruckgerätes zeigt;
- Figur 5: eine dritte Anordnung zur Feststellung der Betriebsart des Banddruckgerätes zeigt;
- Figuren 6a bis 6c: eine vierte Anordnung zur Feststellung der Betriebsart des Banddruckgerätes zeigen;
- Figur 7a: eine fünfte Anordnung zur Feststellung der Betriebsart des Banddruckgerätes zeigt;
- Figur 7b: eine sechste Anordnung zur Feststellung der Betriebsart des Banddruckgerätes zeigt;
- Figuren 8a und 8b: eine siebte Anordnung zur Feststellung der Betriebsart des Banddruckgerätes zeigen;
- Figur 9: ein vereinfachtes Blockdiagramm der Steuerschaltung zur Steuerung des Banddruckgerätes ist.

Figur 1 zeigt eine vereinfachte Ansicht eines Banddruckgerätes 2. Das Banddruckgerät 2 umfaßt eine Tastatur 4 mit einer Vielzahl von Dateneingabetasten in der Form von beispielsweise numerierten, mit Buchstaben und Satzzeichen versehenen Tasten 6 zum Eingeben von Daten, die als ein Etikett auszudrucken sind. Die Tastatur 4 umfaßt außerdem eine Vielzahl an Funktionstasten 8 zum Editieren der eingegebenen Daten. Zusätzlich hat die Tastatur 4 eine Druck-Taste 10, die betätigt wird, wenn es beabsichtigt ist, ein Etikett zu drucken. Eine Ein-Austaste 12 zum Ein-und Ausschalten des Banddruckgerätes 2 ist auf der Tastatur 4 vorgesehen.

Das Banddruckgerät 2 hat eine Flüssigkristallanzeige (LCD) 14, die die Daten anzeigt, wie sie eingegeben sind. Die Anzeige 14 erlaubt dem Benutzer, das gesamte Etikett oder einen Teil des auszudruckenden Etikettes zu sehen, was das Editieren vor dem Ausdrucken erleichtert. Die Anzeige 14 kann dem Benutzer auch Botschaften wiedergeben, wie Fehlermeldungen und dergleichen. Die Anzeige 14 wird durch einen Anzeigetreiber 16 getrieben, der in Figur 9 dargestellt ist.

Nahe der Tastatur 4 des Banddruckgerätes 2 ist ein Kassettenaufnahmeraum 18, der zur Aufnahme entweder einer oder zwei Kassetten 22 und 24 eingerichtet ist, abhängig von der Betriebsart des Banddruckgerätes 2. Dies wird später detaillierter beschrieben.

Der Kassettenaufnahmeraum 18 hat einen Deckel 26, der in der Regel während des Betriebs des Banddruckgerätes 2 geschlossen ist. Figur 2 zeigt das Innere des Kassettenaufnahmeraumes 18, wobei der Deckel 26 entfernt ist. Der Kassettenaufnahmeraum 18 umfaßt einen Thermodruckkopf 28 und eine Druckwalze 30, die zur Definition einer Druckzone 32 zusammenwirken. Die Druckwalze 30 ist drehbar innerhalb eines Gußkäfigs 34 gelagert. Der Druckkopf 28 ist um einen Schwenkpunkt 36 schwenkbar, so daß er mit der Druckwalze 30 zum Drucken in Kontakt gebracht werden kann, und von der Druckwalze 30 hinweg bewegbar ist, um das Auswechseln der Kassetten 22 und 24 zu ermöglichen.

Die erste Kassette 22 enthält eine Vorratsspule 38 mit Bildempfangsband 40. Das Bildempfangsband 40 umfaßt eine obere Schicht zur Aufnahme eines gedruckten Bildes auf einer ihrer Oberflächen und ist an ihrer anderen Oberfläche mit einer Klebstoffschicht versehen, auf die eine abziehbare Rückseitenschicht aufgebracht ist. Das Bildempfangsband 40 wird durch einen (nicht gezeigten) Führungsmechanismus aus der Kassette 22 heraus, durch einen Auslaß O entlang der Druckzone 32 zu einer Schneidezone C geführt. Die Druckwalze 30 ist in einem Rezeß 42 der ersten Kassette 22 aufgenommen.

Die zweite Kassette 24 weist einen Vorrat an Farbband 44 auf einer Farbbandvorratsspule 46 und eine Farbbandaufwickelspule 48 auf. Die zweite Kassette 24 hat einen Rezeß 50 zur Aufnahme des Druckkopfes 28. Das Bildempfangsband 40 und das Farbband 44 sind derart angeordnet, daß sie in Überlappung zwischen dem Druckkopf 28 und der Druckwalze 30 verlaufen. Insbesondere ist die Bildempfangsschicht des Bildempfangsbandes 40 in Kontakt mit dem Farbband 44. Das Farbband 44 ist ein Thermotransferfarbband, das ein Bild auf dem Bildempfangsband 40 erzeugt, wenn es sich in Kontakt mit den aktivierten (dh. geheizten) Elementen des Thermodruckkopfs 28 befindet.

Die Druckwalze 30 wird durch einen Motor 64 (siehe Figur 9) angetrieben, so daß sie sich dreht, um das Bildempfangsband 40 entlang einer Richtung, die parallel zur Längsausdehnung des Bildempfangsbandes 40 verläuft, durch die Druckzone 32 zu verbringen. Auf diese Art wird ein Bild auf das Bildempfangsband 40 gedruckt und das Bildempfangsband 40 wird von der Druckzone 32 zur Schneidezone C verbracht. Die Drehung der Druckwalze 30 bedingt auch, daß das Farbband 44 von der Farbbandvorratsspule 46 am Druckkopf 28 vorbei und zur Farbbandaufwickelspule 48 bewegt wird.

In der ersten in Figur 2 illustrierten Betriebsart wird mittels eines Farbbandes 44 ein Bild auf das Bildempfangsband 40 aufgedruckt. Diese Art des Druckens ist als Thermotransferdruck bekannt. In der zweiten Betriebsart wird durch den Druckkopf 28 ein Bild direkt auf ein thermisch sensitives Bildempfangsband 46 gedruckt. Somit ist in dieser zweiten Betriebsart kein Farbband erforderlich, um ein Bild auf dem Bildempfangsband zu erzeugen. Dieser Typ des Druckens ist als Thermodirektdruck bekannt. Entsprechend wird in der zweiten Betriebsart nur eine einzelne Kassette benutzt, die einen Vorrat an thermisch sensitiven Bildempfangsband 46 enthält. Eine zweite, Farbband enthaltende, Kassette ist daher nicht erforderlich.

Der Druckkopf 28 ist ein Thermodruckkopf, der eine Reihe mit einer Vielzahl an Druckelementen faßt. Der Druckkopf 28 ist vorzugsweise nur ein Element breit und die Reihe erstreckt sich in einer senkrecht zur Längsrichtung des Bildempfangsbandes 40 verlaufenden Richtung. Die Höhe der Reihe der Druckelemente ist vorzugsweise gleich der Breite des Bildempfangsbandes 40, das im Banddruckgerät 2 verwendet werden soll. In Ausführungsformen dieser Erfindung, in denen mehr als eine Breite des Bildempfangsbandes 40 benutzt wird, wird die Druckkopfreihe im allgemeinen eine Höhe haben, die gleich der größten Breite des Bandes 40 oder zum Drucken darauf geeignet ist. Ein Bild wird auf das Bildempfangsband 40 Reihe für Reihe durch den Druckkopf 28 gedruckt. Wenn das Banddruckgerät 2 in der ersten Betriebsart ist, wird das Bild auf das Bildempfangsband 40 durch das Farbband 44 gedruckt. Wenn das Banddruckgerät 2 alternativ in der zweiten Betriebsart ist, würde ein Bild direkt vom Druckkopf 28 auf das Bildempfangsband 40 aufgebracht, ohne die Notwendigkeit eines Farbbandes 44. Im allgemeinen unterscheiden sich die Druckkopfenergieanforderungen für die beiden Betriebsarten. Insbesondere eine oder mehrere der folgenden Druckkopfbetriebsparameter können sich in den beiden Betriebsarten unterscheiden:

Die in den Druckelementen angelegte Spannung;
Länge der Zeit, für die jedes Druckkopfelement aktiviert wird;
die Häufigkeit, mit der die Druckelemente mit denselben Druckdaten aktiviert werden.

Z.B. können die Druckelemente in der ersten Betriebsart für jeden Satz an Pixeln oder Druckdaten einmal aktiviert werden und in der zweiten Betriebsart können die Druckelemente zweimal für jeden Stz von Pixeln oder Druckdaten aktiviert werden.

Die ausgewählten Betriebsparameter des Druckkopfs 28 werden stark von den Eigenschaften des in der zweiten Betriebsart verwendeten Bildempfangsbandes und von den Eigenschaften des Bildempfangsbandes und des Farbbandes, die in der ersten Betriebsart verwendet werden, abhängen. Um zu erreichen, daß der Druckkopf 28 in einer angemessenen Weise gesteuert wird, ist das Banddruckgerät 2 mit einer Erkennung ausgestattet, ob der Druckkopf 28 nach der ersten oder der zweiten Betriebsart betrieben werden sollte.

Nun wird auf Figur 3 verwiesen, die eine erste Ausführungsform der vorliegenden Erfindung zur Feststellung, ob der Druckkopf 28 in der ersten oder zweiten Betriebsart betrieben werden soll, zeigt. Im speziellen zeigt Figur 3 einen Querschnitt durch einen Teil des Kassettenaufnahmeraums 18, wobei keine Kassetten vorhanden sind. Die Farbbandaufwickelspule 48 der Farbbandkassette 28 wird durch ein Aufwickeldorn 54 des Banddruckgerätes 2 angetrieben, um das Farbband 44 aufzunehmen, nachdem es dazu gedient hat, ein Bild auf das Bildempfangsband 40 aufzudrucken. Der Aufwickeldorn 54 umfaßt einen Bolzen 56, der in die Farbbandaufwickelspule 48 der Farbbandkassette 24 eingreift, wenn sie vorhanden ist. Der Bolzen 56 erstreckt sich oberhalb des Bodens 58 des Kassettenaufnahmeraums 18.

Der Aufwickeldorn 54 ist durch eine Rutschkupplung 60 mit einem Antriebszahnrad 62 eines Getriebes verbunden. Dieses Getriebe ist mit einem Motor 64 (siehe Figur 9) gekoppelt, der das Getriebe antreibt. Insbesondere ist das Zahnrad 62 mit einem Freilaufrad 66 gekoppelt.

Weiterhin ist auf dem Aufwickeldorn 54 ein geschlitzter Flansch 68 befestigt. Dieser Flansch 68 ist unterhalb des Bodens des Kassettenaufnahmeraums 18 angeordnet und hat eine Vielzahl gleich beabstandeter Schlitze, die über seinen Umfang verteilt sind. Der Flansch 68 ist derart mit dem Aufwickeldorn 54 gekoppelt, so daß er gemeinsam mit ihm rotiert. Ein reflektierendes Band 70 ist zwischen der oberen Oberfläche 72 des Flansches 68 und der Unterseite 74 des Bodens 58 des Kassettenaufnahmeraums 18 positioniert. Das reflektierende Band 70 kann an der Unterseite 74 des Bodens 58 des Kassettenaufnahmeraums 18 angeordnet sein. Die Position des reflektierenden Bandes 70 ist derart ausgewählt, daß es es mit den Schlitzen des Flansches 68 ausgerichtet ist, wenn sie am reflektierenden Band 70 vorbeidrehen. Eine Fühleranordnung 76 ist unterhalb des Flansches 68 angeordnet. Die Fühleranordnung 76 besteht aus einer Quelle von beispielsweise Licht und kann in der Form einer lichtimitierenden Diode (LED) sein. Die Fühleranordnung 76 hat weiterhin einen Detektor zur Detektion von der LED emittierten Lichtes, das durch das reflektierende Band 70 zum Detektor reflektiert wurde. Dieser Detektor kann in der Form eines Phototransistors gestaltet sein.

Im folgenden wird der Betrieb dieser Ausführungsform beschrieben. Wenn eine Kassette 24, die einen Vorrat an Farbband 44 enthält, in das Banddruckgerät 2 eingesetzt wird, wird die Farbbandaufwickelspule 48 vom Aufwickeldorn 54 aufgenommen. Wenn ein Etikett zu drucken ist, treibt der Motor 64 das Getriebe einschließlich Zahnrades 62 an. Das Vorhandensein des Farbbandes 44 wirkt jedoch als Bremse auf den Aufwickeldorn 54. Die Rutschkopplung 66 dreht dann durch, so daß der Aufwickeldom 54 mit einer langsameren Geschwindigkeit dreht als das Zahnrad 62, welches ihn antreibt. Offenbar zeigt das Vorhandensein eines Farbbandes 44 an, daß das Banddruckgerät 2 in der ersten Betriebsart arbeiten soll. In der zweiten Betriebsart, in der ein Bild direkt auf das Bildempfangsband 40 durch den Druckkopf 28 gedruckt wird, ist kein Farbband 44 vorhanden. Somit gibt es keinen Bremseffekt auf den Aufwickeldom 54 und der Aufwickeldom 54 dreht sich somit mit der selben Geschwindigkeit wie das Zahnrad 62.

Um zwischen den zwei Betriebsarten zu unterscheiden, wirkt der Flansch 68 als Codierscheibe, um eine Information über die Geschwindigkeit des Aufwickeldorns 54 bereitzustellen. Während sich der Flansch 68 mit dem Aufwickeldorn 54 dreht, wird Licht kontinuierlich von der Lichtquelle der Fühleranordnung 76 emittiert. Wenn die Lichtquelle der Fühleranordnung 76 mit einer Öffnung oder einem Schlitz des Flansches 68 in Ausrichtung ist, wird das Licht auf das reflektierende Band 70 treffen und zurück zum Detektor der Fühleranordnung 76 reflektiert. Wenn jedoch die Lichtquelle mit einem Bereich zwischen zwei Öffnungen oder Schlitzen des Flansches 68 in Ausrichtung ist, ist der Betrag des zurück zum Detektor reflektierenden Lichtes wesentlich verringert. Ein Mikroprozessorchip 78 (siehe Figur 9) empfängt somit ein Signal über die Leitung 80, das die Anzahl an Schlitzen des Flansches 68 kennzeichnet, die in einem gegebenen Zeitraum an der Fühleranordnung 76 vorbeilaufen. Dies stellt somit eine Information über die Geschwindigkeit des Aufwickeldorns 54 bereit. Wenn der Mikroprozessorchip 78 feststellt, daß der Dom 54 sich relativ langsam dreht, was anzeigt, daß ein Vorrat an Farbband 44 vorhanden ist, wird der Druckkopf 28 des Banddruckgerätes 2 derart gesteuert, daß er in der ersten Betriebsart arbeitet. Wenn der Mikroprozessorchip 78 alternativ feststellt, daß die Geschwindigkeit des Aufwickeldoms 54 relativ hoch ist, was anzeigt, daß kein Farbband vorhanden ist, wird das Banddruckgerät 2 derart gesteuert, daß es in der zweiten Betriebsart arbeitet.

Die detektierte Drehgeschwindigkeit des Doms 54 kann mit im Mikroprozessorchip 78 gespeicherten Referenzwerten verglichen werden, um die Betriebsart des Druckkopfes 28 festzulegen. Alternativ kann die detektierte Drehgeschwindigkeit des Doms 54 mit der aktuellen Drehgeschwindigkeit des Motors 64 verglichen werden, die als Maß für die Drehgeschwindigkeit des Zahnrads 62 dient. Z.B. kann die Geschwindigkeit des Motors 64 auf jede geeignete Art detektiert werden, z.B. durch Verwendung eines Wellenkodierers, der auf einer Welle des Motors 64 angeordnet ist. Alternativ kann die Geschwindigkeit des Motors 64 durch eine Messung des Betriebsstroms des Motors 64 geschätzt werden. Es ist anzumerken, daß die Geschwindigkeit der Drehung des Motors und die Geschwindigkeit der Drehung des Zahnrads 62 verschieden sein können, abhängig von der Natur des Getriebes dazwischen. Der Mikroprozessorchip 78 könnte jedoch derart programmiert werden, daß er dieses in Betracht zieht. Es wäre natürlich auch möglich, direkt die Geschwindigkeit des Zahnrades 62 zu messen und die Drehgeschwindigkeit des Zahnrades 62 mit der des Flansches 72 zu vergleichen.

Um die Betriebsart des Banddruckgerätes 2 festzulegen, ist es notwendig, das Farbband und somit auch das Bildempfangsband 40 für eine kurze Wegstrecke voranzutreiben. In einer Ausführungsform der vorliegenden Erfindung wird das zusätzliche Bildempfangsband 40, das durch das Banddruckgerät 2 gefahren wird, um die Betriebsart festzustellen, einfach abgeschnitten. Eine Botschaft kann dem Benutzer angezeigt werden, die besagt, daß das zusätzliche Bildempfangsband abgeschnitten werden sollte. Altemativ kann das Banddruckgerät derart eingerichtet sein, daß es automatisch die zusätzliche Länge des Bildempfangsbandes 40 abschneidet. Alternativ kann das zusätzliche Bildempfangsband 40 zurück in das Banddruckgerät 2 hineingefahren werden, z.B. zurück in die Kassette 22, bevor der Druckvorgang beginnt, um den unnötigen Bandverbrauch zu vermindern. In dieser Ausführungsform ist ein Freilauf, wie eine Ratsche, am Aufwickeldom 56 befestigt, um das Abwickeln des Farbbandes 44 von der Aufwickelspule 48 während des Zurückfahrens des Bildempfangsbandes 40 in die Kassette 22 zu verhindern, obwohl sie in der Praxis verzichtbar sein könnte.

In einer Verfeinerung dieser Ausführungsform ist ein Sensor beispielsweise in der Form eines Mikroschalters oder Schalters vorgesehen, um zu detektieren, wenn eine Kassette entnommen und ersetzt wurde und/oder um zu detektieren, wenn der Deckel 26 des Kassettenaufnahmeraumes 18 geöffnet wurde. Das Banddruckgerät 2 ist zum Ausführen der notwendigen Schritte eingerichtet, um die geeignete Betriebsart des Druckkopfes nur festzustellen, wenn ein Anzeichen vom Mikroprozessorchip 78 vom Sensor, daß die Kassette entnommen und ausgetauscht oder daß der Deckel 26 geöffnet wurde, empfangen wurde. Der Mikroschalter oder Schalter kann derart ausgestaltet sein, daß er eine erste Position einnimmt, wenn eine Kassette im Kassettenaufnahmeraum 18 enthalten ist und eine zweite Position, wenn die Kassette nicht im Kassettenaufnahmeraum 18 enthalten ist. Die Kassette selbst kann den Mikroschalter in die erste Position verbringen, und wenn die Kassette entfernt wird, ist der Mikroschalter derart eingerichtet, daß er von selbst die zweite Position annimmt. Die Kassette kann die Farbband enthaltende Kassette sein, aber ist vorzugsweise die Bildempfangsband enthaltende Kassette.

Alternativ kann ein Kontakt eines Schalters am Deckel 26 des Kassettenaufnahmeraums 18 vorgesehen sein, und ein zweiter Kontaktschalter kann am Hauptkörper des Banddruckgerätes 2 bereit gestellt sein, sodaß wenn der Deckel 26 geschlossen wird, ein Kontakt zwischen den beiden Kontakten entsteht. Wenn der Deckel 26 offen ist, wird der elektrische Kontakt zwischen den zwei Kontakten unterbrochen.

In den beiden oben beschriebenen Ausführungsformen ist der Schalter oder Mikroschalter zur Bereitstellung eines Signals an den Mikroprozessorchip 78 eingerichtet, sogar wenn das Banddruckgerät 2 aus ist.

Batterien oder Stützbatterien stellen die nötige Leistung bereit, wenn-das Banddruckgerät 2 aus ist. Wenn der Mikroprozessorchip 78 festlegt, ob das Banddruckgerät 2 in der ersten oder in der zweiten Betriebsart operieren soll, wird diese Information gespeichert und der Druckkopf 28 entsprechend gesteuert. Eine weitere Festlegung der Betriebsart wird nur gemacht, wenn vom Mikroprozessorchip 78 festgestellt wird, daß der Deckel 26 geöffnet wurde oder daß eine Kassette entnommen wurde. Wenn eine dieser Bedingungen detektiert ist, macht das Banddruckgerät 2 eine Feststellung der erforderlichen Betriebsart des Druckkopfes 28. Wenn das Banddruckgerät 2 ausgeschaltet ist, wird diese Feststellung gemacht, wenn das Banddruckgerät das nächste Mal eingeschaltet wird. Auf diese Art und Weise wird die Anzahl der Vorgänge, die ein Gerät benötigt, um Prüfungen zur Feststellungen der Betriebsart durchzuführen, reduziert, da eine Prüfung der Betriebsart nur durchgeführt wird, wenn eine Bedingung detektiert wird, die anzeigt, daß es es wahrscheinlich ist, daß eine Kassette gewechselt wurde.

Wenn das Banddruckgerät 2 mit dieser Modifikation die Geschwindigkeit des Aufwickeldoms 54 festgestellt hat und somit die Betriebsart des Druckkopfs 28 des Banddruckgerätes 2, könnte das Banddruckgerät 2 das Bildempfangsband 40 wie vorhin beschrieben, zurück in das Banddruckgerät 2 fahren. Alternativ könnte das Banddruckgerät 2 zur Anzeige einer Botschaft auf der Anzeige 14 eingerichtet sein, die den Benutzer darauf hinweist, daß überschüssige Bildempfangsband 40 abzuschneiden.

In einer weiteren Modifikation dieser Ausführungsform ist ein Sensor vorgesehen zur Prüfung, ob Bildempfangsband 40 vorhanden ist. Nur wenn Bildempfangsband 40 vorhanden ist, prüft das Banddruckgerät 2, ob Farbband vorhanden ist, um die Betriebsart festzustellen. Die Mittel zum Fühlen, ob Bildempfangsband vorhanden ist oder nicht, können jede geeignete Form annehmen, wie z.B. ein Schalter, der eine erste Position einnimmt, wenn eine Kassette mit Bildempfangsband vorhanden ist und eine zweite Position, wenn keine Kassette mit Bildempfangsband 40 vorhanden ist. Dieser Schalter kann der selbe Schalter sein, der verwendet wird, um festzustellen, ob eine Kassette entnommen wurde und ausgetauscht.

Bei einer Modifikation der in Figur 3 gezeigten Ausführungsform können Lichtquelle und Lichtdetektor der Fühleranordnung 76 auf gegenüberliegenden Seiten des Flansches 68 angeordnet sein.

In einer weiteren Modifikation der in Bezug auf Figur 3 beschriebenen Ausführungsform wird auf den Flansch 68 und die Fühleranordnung 76 verzichtet. Anstelle die Drehgeschwindigkeit des Aufwickeldorns, der die Farbbandaufwickelspule 48 antreibt zum messen, wird die vom Motor 64 aufgenommene Leistung detektiert. Wenn eine Kassette 24, die einen Vorrat an Farbband 44 enthält, vorhanden ist, ist die vom Motor abgegebene Leistung größer, als wenn keine mit Farbband 44 versehene Kassette vorhanden wäre. Mit anderen Worten ist die zum Bewegen des Farbbandes und des Bildempfangsbandes durch das Banddruckgerät 2 notwendige Leistung größer als die nur zum Bewegen des Bildempfangsbandes 40 erforderliche Leistung. Jede geeignete Methode kann zur Detektion der Leistung des Motors verwendet werden. Z.B. kann der Antriebsstrom des Motors gemessen werden. Je größer der Antriebsstrom ist, umso größer ist die Leistung. Die gemessenen Antriebsstromwerte können mit Referenzwerten verglichen werden, die im Mikroprozessorchip 78 gespeichert sind. Alternativ kann das Banddruckgerät 2 zur Messung der Last auf dem Getriebe eingerichtet werden, da die Gegenwart einer Kassette 24 mit einer Vorrat an Farbband 44 die Last vergrößert, mit der das zum Antreiben des Bildempfangsbandes 40 und Farbbandes 44 vorgesehene Getriebe beaufschlagt wird. Wenn die Last relativ hoch ist, kann der Mikroprozessorchip 78 feststellen, daß Farbband 44 vorhanden ist und somit feststellen, daß das Banddruckgerät 2 in der ersten Betriebsart arbeiten sollte. Wenn die Last relativ klein ist, kann das Banddruckgerät 2 derart gesteuert werden, daß es in der zweiten Betriebsart arbeitet.

Eine alternative Ausführungsform der Erfindung zur Festlegung der Betriebsart des Banddruckgerätes 2 ist in Figur 4 dargestellt. Die in Figur 4 gezeigte Anordnung ist ähnlich der in Figur 3 gezeigten. Es wird ein Querschnitt durch ein Teil des Kassettenaufnahmeraums 18 illustriert, ebenfalls ohne eingelegte Kassette. Der gezeigte Bolzen 82 trägt die Farbbandvorratsspule 46. Dieser Bolzen 82 wird jedoch nicht durch den Motor 64 angetrieben. Wenn ein Vorrat an Farbband 44 vorhanden ist, wird das Farbband 44 durch die Wirkung der Druckwalze 30 gegen den Druckkopf 28 von der Farbbandvorratsspule 46 abgezogen und durch die Farbbandaufwickelspule 48 aufgewickelt, die direkt angetrieben wird. Entsprechend tritt nur eine Drehung des Bolzens 82 auf, wenn ein Vorrat an Farbband 44 vorhanden ist. Unter Verwendung einer Fühleranordnung 84, die ähnlich wie in Figur 3 ist, in Kombination mit einem geschlitzten Flansch 86, ist es dem Mikroprozessorchip 78 möglich, festzustellen, ob der Bolzen 82 rotiert oder nicht, und somit die Betriebsart des Druckkopf 28 des Banddruckgerätes 2 festzusetzen. Eine Drehung des Bolzens 82 bedeutet, daß Farbband 44 vorhanden ist, und daß entsprechend der Druckkopf 28 in der ersten Betriebsart zu betreiben ist. Wenn keine Drehung des Bolzens 82 detektiert wird, kann festgestellt werden, daß der Druckkopf 28 die zweite Betriebsart haben sollte. Wie in der in Figur 3 gezeigten Ausführungsform ist ein reflektierendes Band 88 zwischen dem Boden 58 des Kassettenaufnahmeaums 18 des Banddruckgerätes 2 und dem geschlitzten Flansch 86 vorgesehen. Eine Signalleitung 90 ist zwischen der Fühleranordnung 84 und dem Mikroprozessorchip 78 vorgesehen. Das Problem der Bandverschendung kann in der selben Weise wie in Bezug zur Figur 3 beschrieben wurde, gelöst werden.

Eine Modifikation der in Figur 4 gezeigten Ausführungsform wird in Figur 5 illustriert. Diese Figur zeigt eine Querschnittsansicht durch einen Teil des Kassettenaufnahmeraums 18 mit einer eingelegten Farbbandkassette 24. In dieser Ausführungsform ist eine Fühleranordnung 92 vorgesehen, die einen ähnlichen Aufbau wie die in Bezug zu den Ausführungsformen nach Figur 3 und 4 hat. Diese Fühleranordnung 92 ist über Leitung 94 an den Mikroprozessorchip 78 angeschlossen. In Figur 5 ist eine Kassette 24 in ihrer Betriebsstellung gezeigt, wobei die Farbbandvorratsspule 46 einen Vorrat an Farbband 44 hält.

Eine selbstklebende Scheibe 96 ist an der Unterseite 97 der Farbbandvorratsspule 46, die vom Bolzen 82 getragen wird, der nicht direkt angetrieben wird, wie bereits in Bezug auf die in Figur 4 dargestellte Ausführungsform beschrieben wurde, vorgesehen. Die Scheibe 96 hat eine Vielzahl reflektierender Bänder, die sich radial darauf erstrecken und mit nicht-reflektierenden Bereichen durchsetzt sind. Die Fühleranordnung 92 ist unterhalb eines Fensters 100 in der unteren Oberfläche 102 der Kassette 24 angeordnet. Dieses Fenster 100 ist aus einem transparenten Material, so daß die Fühleranordnung 92 in der Lage ist, die reflektierenden Bänder auf der Scheibe 96 zu detektieren. Die Drehung der Farbbandvorratsspule 46 und der Scheibe 96 kann detektiert werden, da das Licht von der Lichtquelle der Fühleranordnung 92 alternierend auf die reflektierenden und nicht-reflektierenden Bereiche auf der Scheibe 96 trifft. Der Detektor der Fühleranordnung 92 empfängt somit reflektiertes Licht, wenn das Licht auf einen reflektierten Bereich fällt und einen wesentlich kleineren Betrag an Licht, wenn Licht von der Lichtquelle auf die nicht-reflektierenden Regionen auf der Scheibe 96 fällt. Somit wird der Mikroprozessorchip 78 ein Signal, das zwischen einem relativ hohem und einem relativ niedrigen Wert oszilliert, empfangen, wenn die Farbbandvorratsspule 46 rotiert. Der hohe Wert repräsentiert die Detektion entweder der reflektiven oder nicht-reflektiven Bereiche und der niedrige Wert repräsentiert entsprechend die Detektion des jeweils anderen der reflektiven oder nicht-reflektiven Bereiche. In Abwesenheit einer Farbbandvorratsspule 46 empfängt der Mikroprozessorchip ein Signal mit einem im wesentlichen konstanten Wert. Wenn eine Drehung der Scheibe 96 festgestellt wird, kann der Mikroprozessorchip 78 festlegen, daß das Banddruckgerät 2 die erste Betriebsart haben soll. Wenn jedoch keine Drehung fest-gestellt wird, als Folge dessen, daß kein Farbband 44 vorhanden ist, stellt das Banddruckgerät 2 fest, daß es die zweite Betriebsart haben sollte.

Es ist anzumerken, daß die in Bezug auf Figur 5 beschriebene Ausführungsform derart modifiziert werden kann, daß die Scheibe 96 auf der Unterseite der Farbbandaufwickelspule 48 angeordnet ist. Wie bei der Ausführungsform, die in Bezug auf Figur 3 beschrieben wurde, kann die Drehgeschwindigkeit der Aufwickelspule 48 benutzt werden, um festzustellen, ob Farbband vorhanden ist oder nicht. Wenn Farbband 44 vorhanden ist, wird sich die Aufwickelspule 48 langsamer drehen, als wenn kein Farbband 44 vorhanden ist. Es kann somit eine Festlegung erfolgen, welche Betriebsart das Banddruckgerät 2 haben sollte.

Die Probleme der Bandverschwendung können auf eine ähnliche Art gelöst werden, wie bereits in Bezug auf der in Figur 3 gezeigte Ausführungsform beschrieben wurde. Z.B. kann der Betrag des verschwendeten Bandes insbesondere reduziert werden, wenn das Druckgerät 2 nur Prüfungen ausführt, um die Betriebsart festzustellen, falls eine Bedingung detektiert wird, die besagt, daß eine Kassette wahrscheinlich ausgewechselt wurde.

Eine alternative Ausführungsform der vorliegenden Erfindung ist in den Figuren 6 a bis 6 c gezeigt. Diese Figuren illustrieren Querschnitte durch einen Teil der das Farbband 44 enthaltenden Kassette 24 und Teile des Kassettenaufnahmeraums 18. In dieser Ausführungsform ist die Kassette 24, die das Farbband 44 enthält, derart modifiziert, so daß sie einen Rezess 104 umfaßt. Dieser Rezess 104 öffnet sich an der unteren Oberfläche 106 der Farbbandkassette 24. Dieser Rezess 104 ist einem in der Kassette 24 definierten Schlitz 108 benachbart. Eine Klinge ist zur Bewegung in den Schlitz 108 eingerichtet, um ein Etikett abzuschneiden, auf das Bild gedruckt wurde. Es ist anzumerken, daß die Öffnung des Schlitzes 108 sich senkrecht zur Öffnung des Rezesses 104 erstreckt. Die Position des Farbbandes 44 ist in diesen Zeichnungen dargestellt.

Der Boden 58 des Kassettenaufnahmeraums 18 hat eine Öffnung 113, durch die sich ein schwenkbar angeordneter Hebel 110 erstreckt. Der Hebel 110 schwenkt um einen Punkt 112. Das untere Ende 114 des Hebels 110 befindet sich in Kontakt mit einem niederdrückbaren Mikroschalter 116.

Der Betrieb dieser Ausführungsform wird nun beschrieben. Wenn die Kassette 24 in den Kassettenaufnahmeraum 18 hinunterbewegt wird, tritt das obere Ende 118 des Hebels 110 in den Rezess 104 ein, um die in Figur 6 b gezeigte Position einzunehmen. In dieser Position ist der Hebel 110 im wesentlichen vertikal. Wenn jedoch das Farbband 44 durch die mit dem Druckkopf 28 zusammenwirkende Druckwalze 30 angetrieben wird, wird die Schlaufe im Farbband 44 aufgewickelt, so daß es nicht mehr schlaff ist. Wenn die Schlaffheit im Farbband 44 entfällt, wirkt das Farbband 44 gegen den Hebel 110 und bewirkt, daß er in Richtung des Pfeils A um den Schwenkpunkt 112 verschwenkt. Das untere Ende 114 des Hebels 110 rückt dann den Mikroschalter 116 nieder. Der Mikroschalter 116 ist mit dem Mikroprozessorchip 78 verbunden. Da der Hebel 110 nur in die in Figur 6 c dargestellte Position bewegt wird, wenn das Farbband 44 vorhanden ist, kann der Mikroprozessorchip 78 feststellen, ob das Banddruckgerät 2 in der ersten oder der zweiten Betriebsart sein sollte. Es ist anzumerken, daß die Oberfläche 120 des Hebels 110, die mit dem Farbband 44 in Kontakt kommt, ein kurvenförmiges Profil hat, um nicht das Farbband 44 zu beschädigen. Die Probleme der Bandverschwendung können in einer ähnlichen Weise gelöst werden, wie bezüglich der in Figur 3 dargestellten Ausführungsform beschrieben.

Figur 7 a zeigt eine weiter Ausführungsform der vorliegenden Erfindung und ist im speziellen eine Ansicht eines Teils des Kassettenaufnahmeraums 18 mit zwei Kassetten 22 und 24 darin. In dieser Ausführungsform ist ein Sensor 122 zwischen dem Auslaß 124 des Farbbandes aus der Farbbandkassette 24 und dem Einlaß 125, der dem Farbband 44 erlaubt, wieder in die Kassette 24 zum Aufwickelrad 48 einzutreten, bereitgestellt. Dieser Sensor 122 umfaßt eine Lichtquelle 128, die in der Form einer lichtemittierenden Diode sein kann und einen Detektor 130 zum Detektieren von Licht, das von der Lichtquelle emittiert ist. Dieser Detektor 130 kann die Form eines Photodetektors annehmen. Die Lichtquelle 128 und der Detektor 130 sind auf gegenüberliegenden Seiten des Weges des Farbbandes 44 angeordnet. Wenn ein Farbband 44 vorhanden ist, wird der Lichtweg zwischen der Lichtquelle 128 und dem Lichtdetektor 130 durch das Farbband 44 blockiert. Wenn andererseits kein Farbband 44 vorhanden ist, würde der Lichtweg zwischen der Lichtquelle 128 und dem Lichtdetektor 130 nicht blockiert. Signale vom Detektor 130, die die Gegenwart oder das Fehlen des Farbbandes 44 anzeigen, werden dem Mikroprozessorchip 78 zugeführt. Der Mikroprozessorchip 78 ist dann in der Lage, die Betriebsart des Druckgerätes 2 festzulegen.

In einer Modifikation dieser Abwicklungsform sind die Lichtquelle und der Detektor auf der selben Seite des Farbbandweges angeordnet. Wenn Farbband 44 vorhanden ist, wird Licht von der Lichtquelle 128 zurück zum Detektor 130 reflektiert. Wenn kein Farbband 44 vorhanden ist, wird der Betrag des reflektierten Lichtes reduziert. Das Farbband 44 kann eine Beschichtung haben, um den Betrag des zurück zum Detektor reflektierten Lichtes zu vergrößern.

Figur 7 b zeigt eine andere Ausführungsform der vorliegenden Erfindung und illustriert schematisch einen Abschnitt des Weges des Bildempfangsbandes 40. In der ersten Betriebsart ist das Bildempfangsband (in dicken Linien dargestellt) derart angeordnet, daß es zentrisch zur Mittelachse des Druckkopfs 28 verläuft. Mit anderen Worten stimmt die Mittellinie, die sich entlang des Zentrums des Bildempfangsbandes erstreckt mit der Mittellinie 202 des Druckkopfes 28 überein. In der zweiten Betriebsart ist die Oberkante 204 des thermisch-sensitiven Bildempfangsbandes 40 mit der Oberseite 206 des Druckkopfes 28 ausgerichtet. Das thermisch-sensitive Bildempfangsband 40 ist in Figur 7 b in gepunkteten Linien gezeigt. Eine Sensorenanordnung 208 ist vorgesehen. Diese umfaßt eine Lichtquelle 210 und einen Lichtdetektor 212. Die Sensorenanordnung 208 ist so angeordnet, daß sie nahe der oberen Kante 204 des thermisch-sensitiven Bildempfangsbandes 40 angeordnet ist, wenn letzteres vorhanden ist. Somit ist der Weg zwischen der Lichtquelle 210 und dem Lichtdetektor 212 durch das thermisch-sensitive Bildempfangsband 40 blockiert, wenn das thermisch-sensitive Bildempfnagsband 40 vorhanden ist. Wenn jedoch ein Bildempfangsband, das zur Benutzung in einem Thermotransfermodus geeignet ist, vorhanden ist, ist der Lichtweg zwischen der Lichtquelle 210 und dem Lichtdetektor 212 nicht blockiert. Die Detektorenanordnung 208 ist mit dem Mikroprozessorchip 78 verbunden, der in der Lage ist, festzustellen, ob das vorhandene Bildempfangsband zur Verwendung in einem Thermotransferdruckmodus oder einem Thermodirektdruckmodus geeignet ist, und so die Betriebsart des Druckkopfes 28 festzulegen. In dieser Ausführungsform sind die Kassetten geeignet modifiziert, so daß das Bildempfangsband 40 die richtige Position relativ zum Druckkopf 28 einnimmt. Es sollte außerdem angemerkt werden, daß bei dieser Ausführungsform der Druckkopf 28 eine größere Höhe haben würde, als die Breiten des Bildempfangsbandes, die mit dem Druckkopf verwendbar sind.

In einer weiteren Modifikation dieser Ausführungsform kann das im Thermotransfermodus benutzbare Bildempfangsband mit der unteren Kante des Druckkopfes 28 ausgerichtet sein. Eine weitere oder alternative Sensorenanordnung kann vorgesehen sein, um die Gegenwart oder das Fehlen eines solchen Bildempfangsbandes festzustellen.

In einer Modifikation der in den Figuren 7a und 7b dargestellten Ausführungsformen, wird der Weg des Bildempfangsbandes geändert in Abhängigkeit davon, ob das Bildempfangsband ein thermisch-sensitives Material ist oder die Anwesenheit eines Farbbandes erfordert. Das Banddruckgerät 2 ist zur Feststellung, welchem Weg das Bildempfangsband folgt, eingerichtet und somit in der Lage festzustellen, ob das Banddruckgerät 2 die erste oder zweite Betriebsart haben soll. Die geeignete Methode kann zur Detektion des Weges des Bildempfangsbandes 40 verwendet werden. In einer Ausführunsform der Erfindung wird der Weg des Bildempfangsbandes innerhalb der Kassette geändert. Die Kassetten sind im allgemeinen die selben, unabhängig davon, ob die Kassette einen Vorrat an thermisch-sensitiven Bildempfangsband oder einen Vorrat von Bildempfangsband zur Verwendung in einem Thermotransferdruckverfahren enthält. Es sind jedoch zwei Öffnungen in der Kassette vorgesehen, die jeweils an einen Abschnitt des Weges für die jeweiligen Bänder eingebracht sind. Mit anderen Worten ist eine Öffnung unterhalb des Abschnittes des Bandweges für das thermisch-sensitive Bildempfangsband angeordnet, während die andere Öffnung unterhalb des Abschnittes des Weges für das Bildempfangsband, das zur Verwendung im Thermotransferdruckmodus geeignet ist, angeordnet ist. Sensoren, z.B. in der Form von Mikroschaltem, sind derart angeordnet, daß sie sich oberhalb des Bodens des Kassettenaufnahmeraumes erstrecken. Diese Sensoren sind im speziellen mit den Öffnungen ausgerichtet. Somit wird ein Sensor in eine der Öffnungen erstrecken und ein Sensor wird durch das Band daran gehindert, sich in die andere Öffnung zu erstrecken. Der Mikroprozessorchip 78 kann somit eine Feststellung machen, welcher Sensor sich in einer Öffnung erstreckt, und welcher Sensor sich am Erstrecken in eine Öffnung hinein gehindert wird. Es kann somit festgestellt werden, ob die Kassette thermo-sensitives Bildempfangsband oder Bildempfangsband enthält, das ein Farbband erfordert, und somit die Betriebsart des Druckkopfes festlegen. Der Weg des Bildempfangsbandes in der Kassette wird durch geeignete Führungsmittel innerhalb der Kassette geändert.

Während alle vorhergehenden Ausführungsformen in Bezug auf ein System, das zwei getrennte Kassetten im Thermotransferdruckmodus verwendet beschrieben wurde, ist hervorzuheben, daß diese Ausführungsformen derart modifiziert werden können, so daß sie in einem System, daß jederzeit nur eine einzelne Kassette benutzt, verwendbar sind. In dieser alternativen Ausführungsform würden das Farbband 44, wenn es vorhanden ist, und das Bildempfangsband 40 in einer einzelnen Kassette enthalten sein.

Nun wird auf eine weiteren Ausführungsform verwiesen, die in Figuren 8a und 8b gezeigt ist. Diese Ausführungsform ist besonders geeignet für Ausführungsformen der vorliegenden Erfindung, in denen eine einzelne Kassette verwendet wird, sowohl das Bildempfangsband 40 und das Farbband 44 im Thermotransferdruckmodus zu enthalten. Figuren 8a und 8b zeigen eine Ansicht eines Teils des Kassettenaufnahmeraumes 18 mit einer darin eingelegten Kassette.

Figuren 8a und 8b zeigen einen Aufwickeldom 54' für den Farbbandaufwickelvorrat 48. Der Aufwickeldorn 54' ist mit einem Zahnrad 132 verbunden. Dieses Zahnrad unterscheidet sich von dem in Figur 3 gezeigten darin, daß das Zahnrad 132 auf einem Arm 134 befestigt ist, der um einen Schwenkpunkt 136 schwenkbar ist Dieses Zahnrad 136 greift in ein Freilaufrad 66 ein, wie in der in Figur 3 gezeigten Ausführungsform. Das Zahnrad 132, Freilaufrad 66, Dornbefestigungsarm 34 und Schwenkstift 136 sind alle unterhalb des Boldens des Kassettenaufnahmeraums angeordnet. In Figur 8a ist eine Kassette 133, die ein Farbband 44 und ein Bildempfangsband 40 umfaßt, im Kassettenaufnahmeraum 18 angeordnet. Die Kassette 133 hat ein Loch 135 zur Aufnahme des Aufwickeldorns 54', der in den Farbbandaufwickelvorrat 48 eingreift.

In Figur 8b ist eine Kassette eingesetzt, die nur ein Bildempfangsband 40 einer thermo-sensitiven Natur enthält. Das in der Kassette 138 angebrachte Loch 137 zur Aufnahme des Aufwickeldorns 54' ist bezüglich der in Figur 8a gezeigten Kassette eingebrachten Lochs 135 versetzt. Wenn die Kassette 138 eingesetzt wird, wird das Zahnrad 132, das auf dem Zahnradbefestigungsarm 134 angebracht ist, und den Schwenkstift 136 in eine Position verschwenkt, in der das Zahnrad 132 nicht mehr mit dem übrigen Getriebe in Eingriff steht. Da die Kassette 138 kein Farbband enthält, braucht das Zahnrad 132 nicht mit dem übrigen Getriebe im Eingriff zu stehen, um das Farbband aufzuwickeln. Die Position des Zahnrades 132 kann durch einen Mikroschalter 142 festgestellt werden. Der Mikroschalter 142 wird betätigt, wenn das Zahnrad 132 in der Figur 8b gezeigten Position ist. Dieser Mikroschalter ist über die Leitung 144 mit dem Mikroprozessorchip 78 verbunden, der in der Lage ist, anhand des von Mikroschalter 142 bereit gestellten Signals festzulegen, ob das Banddruckgerät 2 in der ersten Betriebsart oder in der zweiten Betriebsart zu betreiben ist. Es ist anzumerken, daß jede andere geeignete Methode zur Feststellung der Position des Aufwickeldornes und somit der Betriebsart des Banddruckgerätes verwendbar ist.

Am oberen Ende des Aufwickeldornes 54' kann eine Abschrägung vorgesehen sein, um es dem Aufwickeldom 54' zu erleichtern, im versetzten Loch 137 der Kassette 138 aufgenommen zu werden. Es wurde herausgefunden, daß eine maximale tatsächliche Versetzung des Aufwickeldornes 54' von etwa 2-2,5 mm ausreichen würde, um zwischen den Betriebsarten zu unterscheiden.

Nun wird auf Figur 9 verwiesen, die die grundlegende Steuerschaltung zur Steuerung des Banddruckgerätes 2, wie in den vorherigen Figuren wiedergegeben, zeigt. Der Mikroprozessorchip 78 hat einen Nur-Lesespeicher (ROM) 152, einen Mikroprozessor 150 und eine freizugängliche Speicherkapazität 154, die schematisch als RAM dargestellt ist. Der Mikroprozessor 150 wird durch im ROM 152 gespeicherte Programme gesteuert und arbeitet als Steuerung. Der Mikroprozessorchip 78 ist zum Empfang von Etikettendaten durch die Tastatur 4 eingerichtet. Der Mikroprozessorchip 78 gibt Daten zum Betreiben der Anzeige 14 über den Anzeigentreiberchip 16 zum Anzeigen eines auszudruckenden Etiketts (oder eines Teils davon) und/oder einer Botschaft oder Anweisungen an den Benutzer. Es ist anzumerken, daß der Anzeigentreiber 16 einen Teil des Mikroprozessorchips 78 bilden kann. Der Mikroprozessorchip 78 gibt außerdem Daten zum Treiben des Druckkopfs 28 zum Drucken eines Bildes auf das Bildempfangsband 40 zur Herstellung des Etiketts aus.

Der Mikroprozessorchip 78 steuert außerdem den Motor 64 zum Bewegen des Bildempfangsbandes 40 durch das Banddruckgerät 2. Der Motor 64 kann ein Gleichstrommotor sein, der das Bildempfangsband 40 kontinuierlich durch die Druckzone 32 während des Druckens vorantreibt. Alternativ kann der Motor 64 ein Schrittmotor sein. In dieser Situation dreht sich die Druckwalze 30 schrittweise, um das Bildempfangsband 40 in Schritten durch die Druckzone 32 während des Druckvorgangs zu bewegen.

Der Mikroprozessorchip 78 kann auch einen Schneidemechanismus 156 steuern, um es zu ermöglichen, Längen des Bildempfangsbandes abzuschneiden, nachdem ein Bild aufgedruckt wurde. Der Schneidemechanismus 156 kann alternativ manuell betätigt werden. In einer Ausführungsform der in Figur 2 dargestellten Erfindung umfaßt der Schneidemechanismus 156 ein Schneidenträgerelement 158, das eine Klinge 160 trägt. Die Klinge 160 wirkt dann gegen einen Amboß 162. Wie in den Figuren 5 und 6a - 6c gezeigt, kann die Klinge 160 jedoch alternativ zum Schneiden in einen in der Wand in der Kassette definierten Schlitz gestaltet sein.

Es ist anzumerken, daß Merkmale jeder der beschriebenen Ausführungsformen in Verbindung mit Merkmalen anderer beschriebener Ausführungsformen verwendet werden können.

## Patentansprüche

1. Banddruckgerät zum Drucken eines Bildes auf ein Bildempfangsband (40), umfassend:
einen Thermodruckkopf (28) zum Drucken eines Bildes auf das Bildempfangsband (40), der eine erste Betriebsart und eine zweite Betriebsart hat;
Aufnahmemittel, um in der ersten Betriebsart einen Vorrat (38) an Bildempfangsband (40) und einen Vorrat (46) an Farbband (44) zum Drucken eines Bildes auf das Bildempfangsband (40) aufzunehmen, und in der zweiten Betriebsart einen Vorrat an thermosensitivem Bildempfangsband (40);
Antriebsmittel zum Antrieb des Farbbandes (44);
Steuermittel (78) zur Steuerung des Thermodruckkopfes (28);
Detektionsmittel zum Detektieren, ob Farbband (44) in den Aufnahmemitteln vorhanden oder abwesend ist, die eingerichtet sind, die Steuermittel (78) mit einem Signal zu versorgen, das das Vorhandensein oder Fehlen eines Farbbandes (44) anzeigt, wobei die Steuermittel (78) eingerichtet sind, den Druckkopf (28) in der ersten Betriebsart zu betreiben, wenn Farbband (44) vorhanden ist, und in der zweiten Betriebsart, wenn kein Farbband (44) vorhanden ist, wobei die Detektionsmittel eingerichtet sind, ein für die Bewegung des Farbbandes (44) kennzeichnendes Merkmal zu detektieren, um festzustellen, ob Farbband (44) vorhanden ist.

2. Banddruckgerät nach Anspruch 1, **dadurch gekennzeichnet, daß** das Farbband (44) auf einer drehbaren Trägereinrichtung (54) befestigt ist, und daß die Detektionseinrichtung zur Detektion eines für die Drehbewegung der Trägereinrichtung (54) kennzeichnenden Merkmales eingerichtet ist.

3. Banddruckgerät nach Anspruch 2, **dadurch gekennzeichnet, daß** die drehbare Trägereinrichtung (54) eine erste Drehgeschwindigkeit aufweist, wenn Farbband (44) vorhanden ist, und eine zweite Drehgeschwindigkeit, wenn kein Farbband (44) vorhanden ist, und daß die Detektionseinrichtung zur Detektion eines für die Drehgeschwindigkeit der drehbaren Trägereinrichtung (54) kennzeichnenden Merkmals eingerichtet ist.

4. Banddruckgerät nach Anspruch 2 oder 3, **dadurch gekennzeichnet, daß** die drehbare Trägereinrichtung (54) zum Tragen von Aufnahmemitteln zum Aufwickeln von Farbband (44), wenn es vorhanden ist, nachdem das Farbband (44) durch die Antriebsmittel am Druckkopf (28) vorbeigefahren, eingerichtet ist.

5. Banddruckgerät nach Anspruch 3 oder 4, **dadurch gekennzeichnet, daß** die drehbare Trägereinrichtung (54) über eine Rutschkopplung (60) mit einem Antriebsrad (62) der Antriebsvorrichtung gekoppelt ist, wobei die Trägereinrichtung mit derselben Geschwindigkeit wie das Antriebsrad (62) dreht, wenn kein Farbband (44) vorhanden ist, und wenn Farbband (44) vorhanden ist, die Rutschkoppelung (60) rutscht, so daß die drehbare Trägereinrichtung (54) mit einer niedrigeren Geschwindigkeit dreht als das Antriebsrad (62).

6. Banddruckgerät nach Anspruch 2 oder 3, **dadurch gekennzeichnet, daß** eine Trägereinrichtung (82) zum Tragen des Vorrats des Farbbandes (44) frei drehbar ist, so daß die drehbare Trägereinrichtung (82) im wesentlichen stationär ist, wenn kein Farbband (44) vorhanden ist, und sich dreht, wenn Farbband (44) vorhanden ist.

7. Banddruckgerät nach einem der Ansprüche 2 bis 6, **dadurch gekennzeichnet, daß** ein Rad (46) für das Farbband (44) an der drehbaren Trägereinrichtung befestigt ist und daß die Detektionseinrichtung zur Überwachung der Drehgeschwindigkeit des Rades (46) eingerichtet ist, um somit ein Kennzeichen der Geschwindigkeit der Drehung der Trägereinrichtung bereitzustellen.

8. Banddruckgerät nach Anspruch 7, **dadurch gekennzeichnet, daß** das Rad (46) mit einer Oberfläche ausgestattet ist, die eine Vielzahl an Markierungen aufweist, und daß die Detektionseinrichtung zur Detektion der Markierungen eingerichtet ist, wenn sich das Rad (46) mit der drehbaren Trägereinrichtung dreht, um ein kennzeichnendes Merkmal der Drehgeschwindigkeit der drehbaren Trägereinrichtung bereitzustellen.

9. Banddruckgerät nach einem der Ansprüche 2 bis 6, wobei eine Vorrichtung (68,86) auf der drehbaren Trägereinrichtung (54,82) bereitgestellt ist, die sich damit dreht, und wobei die Detektionseinrichtung zur Detektion der Drehung der Vorrichtung (68,86) eingerichtet ist, um ein kennzeichnendes Merkmal der Geschwindigkeit der drehbaren Trägereinrichtung (54,82) bereitzustellen.

10. Banddruckgerät nach Anspruch 9, **dadurch gekennzeichnet, daß** die Vorrichtung (68,86) eine Scheibe mit einer Vielzahl an Markierungen umfaßt und die Detektionseinrichtung zur Detektion der Markierungen eingerichtet ist.

11. Banddruckgerät nach Anspruch 1, **dadurch gekennzeichnet, daß** die Detektionseinrichtung eine bewegbare Vorrichtung umfaßt, die eine erste Position einnimmt, wenn Farbband (44) vorhanden ist und eine zweite Position, wenn kein Farbband (44) vorhanden ist, und die Detektionseinrichtung zur Feststellung der Position der bewegbaren Vorrichtung eingerichtet ist.

12. Banddruckgerät nach Anspruch 11, **dadurch gekennzeichnet, daß** die bewegbare Vorrichtung derart gestaltet ist, daß sie in der zweiten Position und stationär ist, wenn ein Vorrat an Farbband (44) vorhanden ist und sich nur, wenn das Farbband durch die Antriebsmittel angetrieben wird, in die erste Position bewegt.

13. Banddruckgerät Anspruch 1, **dadurch gekennzeichnet, daß** die Detektionseinrichtung zur Detektion eines für die von den Antriebsmitteln aufgenommene Leistung kennzeichnenden Merkmals eingerichtet sind, wobei die Antriebsmittel derart eingerichtet sind, daß die von ihnen aufgenommene Leistung größer ist, wenn Farbband (44) vorhanden ist, als wenn kein Farbband (44) vorhanden ist.

14. Banddruckgerät nach Anspruch 13, **dadurch gekennzeichnet, daß** das für die vom Antriebsmittel aufgenommene Leistung kennzeichnende Merkmal der Antriebsstrom ist, mit dem es beaufschlagt wird.

## Claims

1. Tape printer for printing an image on an image receiving tape (40), incorporating:
A thermal printhead (28) for printing an image on the image receiving tape (40), with a first operating mode and a second operating mode;
A means of recording, to record in the first operating mode a repertoire (38) on the image receiving tape (40) and a repertoire (46) on the inked ribbon (44), for printing an image on the image receiving tape (40), and in the second operating mode a repertoire on a heat-sensitive image receiving tape (40);
A means of driving for driving the inked ribbon (44);
A means of control (78) for controlling the thermal printhead (28);
A means of detection, to detect whether the inked ribbon (44) in the means of recording is present or absent, which is set up to provide the means of control (78) with a signal that indicates the presence or absence of an inked ribbon (44), where the means of control is set up to operate the printhead (28) in the first operating mode if the inked ribbon (44) is present and, in the second operating mode, if no ed ribbon (44) is present, where the means of detection is set up to detect a characteristic feature associated with movement of the inked ribbon (44), in order to determine whether the inked ribbon (44) is present.

2. Tape printer as in Claim 1, **characterised in that** the inked ribbon (44) is secured to a turnable bearer device (54), and that the detection device is set up for detection of a characteristic feature associated with rotational movement of the bearer device (54).

3. Tape printer as in Claim 2, **characterised in that** the turnable bearer device (54) has a first speed if the inked ribbon (44) is present, and a second speed if no inked ribbon (44) is present, and that the detection device is set up for detecting a characteristic feature associated with rotational movement of the turnable bearer device.

4. Tape printer as in Claim 2 or 3, **characterised in that** the turnable bearer device (54) is set up for bearing the means of recording for winding on the inked ribbon (44), if it is present, after the inked ribbon (44) has travelled through the means of driving to the printhead (28).

5. Tape printer as in Claim 3 or 4, **characterised in that** the turnable bearer device (54) is coupled via a slipping clutch (60) with a drive wheel (62) on the drive device, where the bearer device turns at the same speed as the drive wheel (62) and, if no inked ribbon (44) is present, the slipping clutch slips so that the turnable bearer device (54) turns at a lower speed than the drive wheel (62).

6. Tape printer as in Claim 2 or 3, **characterised in that** a bearer device (82) for bearing the repertoire on the inked ribbon (44) is freely turnable, so that the turnable bearer device (82) is fundamentally stationary if no inked ribbon (44) is present, and is turned if the inked ribbon (44) is present.

7. Tape printer as in any of Claims 2 to 6, **characterised in that** a wheel (46) for the inked ribbon (44) is secured to the turnable bearer device, and that the detection device is set up for monitoring of the wheel (46) speed, in order thus to provide an indication ofthe speed of rotation ofthe bearer device.

8. Tape printer as in Claim 7, **characterised in that** the wheel (46) is fitted with a surface having a large number of markings, and that the detection device is set up for detection ofthe markings if the wheel (46) is turned in order to provide an characteristic feature of the rotating speed ofthe turnable device.

9. Tape printer as in any of Claims 2 to 6, in which a device (68, 86) is provided on the turnable bearer device (54, 82), and is thereby turned, and in which the detection device for detection of the device's (68, 86) rotation is set up to provide a characteristic feature ofthe speed of the turnable device.

10. Tape printer as in Claim 9, **characterised in that** the device (68, 86) incorporates a disk with a large number of markings and the detection device is set up for detection of the markings.

11. Tape printer as in Claim 1, **characterised in that** the detection device incorporates a movable device which takes up a first position if the inked ribbon (44) is present and a second position if no inked ribbon is present, and the detection device is set up for determining the position of the movable device.

12. Tape printer as in Claim 11, **characterised in that** the movable device is designed such that it is in the second position and stationary if a repertoire is present on the inked ribbon (44) and is only moved into the first position if the inked ribbon is driven by the means of driving.

13. Tape printer as in Claim 1, **characterised in that** the detection device is set up for detection of a characteristic feature associated with the power consumed by the means of driving, in which the means of driving is set up such that the power it consumes is greater if an inked ribbon (44) is present than if no inked ribbon is present.

14. Tape printer as in Claim 13, **characterised in that** the characteristic feature for the power consumed by the means of driving is the drive current with which it is loaded.

## Revendications

1. Imprimante de rubans pour l'impression d'une image sur une bande réceptrice d'images (40) comprenant :
une tête d'impression thermique (28) pour l'impression d'une image sur la bande réceptrice d'images (40), qui dispose d'un premier mode de fonctionnement et d'un deuxième mode de fonctionnement ;
des moyens de réception pour recevoir dans le premier mode de fonctionnement une réserve (38) de bande réceptrice d'images (40) et une réserve (46) de bande de couleur (44) pour l'impression d'une image sur la bande réceptrice d'images (40) et dans le deuxième mode de fonctionnement une réserve de bande réceptrice d'images thermosensitive (40) ;
des moyens d'entraînement pour l'entraînement de la bande de couleur (44) ;
des moyens de commande (78) pour la commande de la tête d'impression thermique (28) ;
des moyens de détection pour détecter si la bande de couleur (44) est disponible ou n'est pas disponible dans les moyens de réception, qui sont équipés pour fournir aux moyens de commande (78) un signal qui indique la disponibilité ou la non disponibilité d'une bande de couleur (44), les moyens de commande (78) étant équipés pour faire fonctionner la tête d'impression (28) dans le premier mode de fonctionnement si la bande de couleur (44) est disponible et dans le deuxième mode de fonctionnement si la bande de couleur (44) n'est pas disponible, les moyens de détection étant, pour constater si la bande de couleur (44) est disponible, équipés pour détecter un indice caractéristique du mouvement de la bande de couleur (44).

2. Imprimante de rubans selon la revendication 1, **caractérisée en ce que** la bande de couleur (44) est fixée sur un dispositif porteur tournant (54) et **en ce que** le dispositif de détection est équipé pour la détection d'un indice caractéristique du mouvement de rotation du dispositif porteur (54).

3. Imprimante de rubans selon la revendication 2, **caractérisée en ce que** le dispositif porteur tournant (54) tourne à une première vitesse de rotation lorsque la bande de couleur (44) est disponible et avec une deuxième vitesse de rotation lorsque la bande de couleur (44) n'est pas disponible et **en ce que** le dispositif de détection est équipé pour la détection d'un indice caractéristique du mouvement de rotation du dispositif porteur tournant (54).

4. Imprimante de rubans selon la revendication 2 ou 3, **caractérisée en ce que** le dispositif porteur tournant (54) est équipé pour porter des moyens de réception servant à enrouler la bande de couleur (44) si elle est disponible, et ceci après que la bande de couleur (44) est passée à travers devant les moyens d'entraînement à la tête d'impression (28).

5. Imprimante de rubans selon la revendication 3 ou 4, **caractérisée en ce que** le dispositif porteur tournant (54) est couplé par l'intermédiaire d'un accouplement à friction (60) avec une roue d'entraînement (62) du dispositif d'entraînement, le dispositif porteur tournant alors à la même vitesse que la roue d'entraînement (62) lorsque la bande de couleur (44) n'est pas disponible et l'accouplement à friction (60) se mettant en friction lorsque la bande de couleur (44) est disponible, de sorte que le dispositif porteur tournant (54) tourne à une vitesse inférieure à celle de la roue d'entraînement (62).

6. Imprimante de rubans selon la revendication 2 ou 3, **caractérisée en ce qu'**un dispositif porteur (82) servant à porter la réserve de bande de couleur (44) peut être tourné librement, de sorte que le dispositif porteur tournant (82) est sensiblement stationnaire lorsque la bande de couleur (44) n'est pas disponible et tourne lorsque la bande de couleur (44) est disponible.

7. Imprimante de rubans selon l'une des revendications 2 à 6, **caractérisée en ce qu'**une roue (46) pour la bande de couleur (44) est fixée sur le dispositif porteur tournant et **en ce que** le dispositif de détection est équipé pour surveiller la vitesse de rotation de la roue (46), afin de mettre ainsi à disposition un indice pour la vitesse de rotation du dispositif porteur.

8. Imprimante de rubans selon la revendication 7, **caractérisée en ce que** la roue (46) comprend une surface avec une pluralité de marquages, et **en ce que** le dispositif de détection est équipé pour détecter les marquages, afin de mettre à disposition, lorsque la roue (46) tourne avec le dispositif porteur tournant, un indice caractéristique de la vitesse de rotation du dispositif porteur tournant.

9. Imprimante de rubans selon l'une des revendications 2 à 6, **caractérisée en ce que**, sur le dispositif porteur tournant (54, 82), est mis à disposition un ensemble (68, 86) qui tourne avec lui, et **en ce que** le dispositif de détection est équipé pour détecter la rotation de l'ensemble (68, 86), afin de mettre à disposition un indice caractéristique de la vitesse de rotation du dispositif porteur tournant (54, 82).

10. Imprimante de rubans selon la revendication 9, **caractérisée en ce que** l'ensemble (68, 86) comprend un disque avec une pluralité de marquages et **en ce que** le dispositif de détection est équipé pour détecter les marquages.

11. Imprimante de rubans selon la revendication 1, **caractérisée en ce que** le dispositif de détection comprend un ensemble déplaçable, qui prend une première position lorsque la bande de couleur (44) est disponible et une deuxième position lorsque la bande de couleur (44) n'est pas disponible, et **en ce que** le dispositif de détection est équipé pour détecter la position de l'ensemble déplaçable.

12. Imprimante de rubans selon la revendication 11, **caractérisée en ce que** l'ensemble déplaçable est conçu de telle façon qu'il soit placé dans la deuxième position en étant stationnaire lorsqu'une réserve de bande, de couleur (44) est disponible et ne se déplace dans la première position que lorsque la bande de couleur est entraînée par les moyens d'entraînement.

13. Imprimante de rubans selon la revendication 1, **caractérisée en ce que** le dispositif de détection est équipé pour détecter un indice caractéristique pour la puissance absorbée par les moyens d'entraînement, les moyens d'entraînement étant équipés de telle manière que la puissance qu'ils absorbent est plus importante lorsque la bande de couleur (44) est disponible que lorsque la bande de couleur (44) n'est pas disponible.

14. Imprimante de rubans selon la revendication 13, **caractérisée en ce que** l'indice caractéristique pour la puissance absorbée par le moyen d'entraînement est le courant nécessaire à son entraînement.
